# EUROPÄISCHE PATENTSCHRIFT

(11) **EP 2 518 387 B1**
(45) Veröffentlichungstag und Bekanntmachung des Hinweises auf die Patenterteilung: **16.04.2014**
(21) Anmeldenummer: 11003501.1
(22) Anmeldetag: 28.04.2011
(51) Int. Cl.: F21S 6/00, F21S 8/00, F21V 21/30

(54) **Standleuchte**
Floor lamp
Feu de position

(43) Veröffentlichungstag der Anmeldung: 31.10.2012
(73) Patentinhaber: Engel, Hartmut S., 71634 Ludwigsburg (DE)
(72) Erfinder: Engel, Hartmut S., 71634 Ludwigsburg (DE)
(74) Vertreter: Manitz, Finsterwald & Partner GbR

(56) Entgegenhaltungen:
- DE-U1- 29 919 055
- JP-A- 2005 183 351
- US-A- 5 567 043

## Beschreibung

Die Erfindung betrifft eine Standleuchte, insbesondere für Arbeitstische, mit einem insbesondere rechteckigen Flachgehäuse zur Aufnahme einer Mehrzahl von vorzugsweise in einer Ebene gelegenen Leuchtmitteln und einer eine zumindest im Wesentlichen horizontale, raumseitige Direktlichtfläche bildenden, im Gehäuse gehalterten Streulichtfläche in Form einer Mikro-Prismatikfläche oder einer satinierten oder opalen Fläche sowie einem mit dem Außenumfang des Gehäuses verbundenen, einen Standfuß aufweisenden Trägerteil, das mit einem Indirektlichtelement verbunden ist, wobei das von der Indirektlichtfläche abgestrahlte Licht gegen die Raumdecke gerichtet ist und die dem Indirektlichtelement zugeordnete Lichtleistung ein Mehrfaches der für eine Norm-Arbeitsplatzbeleuchtung vorgesehenen Direktlichtleistung beträgt.

Bekannte Standleuchten, wie sie vor allem zur Beleuchtung von Arbeitsflächen verwendet werden, sind im Regelfall mit dem Nachteil behaftet, dass die Gleichmäßigkeit der Beleuchtung der Arbeitsfläche zu wünschen übrig lässt und Arbeitslicht und umgebendes Raumlicht nicht oder schlecht aufeinander abgestimmt sind.

Eine Standleuchte der eingangs genannten Art ist aus der US 5 567 043 A bekannt. Bei dieser bekannten Standleuchte ist ein mit einem Leuchtmittel versehenes Flachgehäuse vorgesehen, das eine raumseitige Direktlichtfläche aufweist und über ein abgewinkeltes Nebenträgerteil mit einem Hauptträger mit Standfuß verbunden ist. Zusätzlich zu diesem Direktlichtelement besitzt die Standleuchte ein am Ende des Trägerteils und mit Abstand zum Direktlichtelement ein Indirektlichtelement, dessen abgestrahltes Licht gegen die Raumdecke gerichtet ist. Die dem Indirektlichtelement zugeordnete Lichtleistung ist höher als die Lichtleistung des Direktlichtelements und beträgt ein Mehrfaches der für eine Norm-Arbeitsplatzbeleuchtung vorgesehene Direktlichtleistung. Das Direktlichtelement ist relativ zu dem schalenförmig ausgebildeten Indirektlichtelement am Trägerteil höhenverstellbar.

Aus JP 2005 183351 A1 ist eine einen Standfuß aufweisende Tischleuchte mit einem Trägerteil bekannt, welches ausgehend vom Standfuß zunächst senkrecht verläuft und dann derart gekrümmt ist, dass ein an seinem Ende befestigtes Direktlichtelement eine im Wesentlichen zur Tischfläche parallele Lichtabstrahlfläche besitzt. An dem mit Leuchtstofflampen bestückten Direktlichtelement ist an einem Ende ein weiteres Leuchtenelement, das mit einer Halogenlampe bestückt ist, dreh- und schwenkbar angelenkt, so dass das von der Halogenlampe erzeugte Licht in alle Richtungen gelenkt werden kann, welche die Dreh- und Schwenklagerung zulässt.

Aus der DE 299 19 055 U 1 ist eine Standleuchte bekannt, die aus zwei zueinander parallelen und beabstandet am Standfuß angebrachten Trägerteilen besteht, an deren freien Enden eine Indirektlichteinheit, die zur Decke strahlt, angebracht ist. Diese Indirektlichteinheit ist in Form eines rechteckigen Flachgehäuses ausgeführt. Unterhalb der Indirektlichteinheit und schwenkbar zwischen den beiden Trägerteilen gelagert sind zumindest zwei weitere, unabhängig von der Indirektleuchte und unabhängig voneinander ausrichtbare Direktlichtleuchten zum Bereitstellen einer Direktbeleuchtung mit unterschiedlichen Abstrahlrichtungen vorgesehen.

Aufgabe der Erfindung ist es, eine Standleuchte der eingangs angegebenen Art in der Weise zu gestalten, dass eine optimierte Ausleuchtung der jeweiligen Arbeitsfläche unter gleichzeitiger harmonischer Anpassung des Umgebungslichtes gewährleistet werden kann.

Gelöst wird diese Aufgabe nach der Erfindung im Wesentlichen dadurch, dass das Indirektlichtelement mit dem oberen Endbereich des Trägerteils in Höhe des Flachgehäuses schwenkbar verbunden ist, und die Lichtabstrahlfläche des Indirektlichtelements mit der Direktlichtfläche einen einstellbaren stumpfen Winkel einschließt, und dass das Indirektlichtelement mit Hochleistungs-Leuchtmitteln, insbesondere Hochleistungs-LEDs, bestückt und rückseitig mit einer Kühleinheit versehen ist.

Durch die Kombination von festem Direktlicht mit schwenkbarem indirekten Licht von deutlich höherer Lichtstärke gelingt es, die jeweils zu beleuchtende Arbeitsfläche sowohl mit Direktlicht als auch mit von der Licht streuenden Decke reflektiertem Indirektlicht zu beaufschlagen, und zwar dergestalt, dass das indirekte Licht einen wesentlichen Anteil des Gesamtlichts auf der Arbeitsfläche darstellt und somit beide Lichtkomponenten auf der Arbeitsfläche die angestrebte optimierte Ausleuchtung dieser Arbeitsfläche gewährleisten. Des Weiteren trägt der nicht nur auf die Arbeitsfläche auftreffende, sondern in den Raum abgestrahlte Anteil des Indirektlichts, insbesondere über weitere Reflexionen, zu einer allgemeinen Raumaufhellung bei, d.h. der Gesamtraum wird subjektiv heller, was dazu führt, dass die Anforderungen an das Adaptionsvermögen des menschlichen Auges aufgrund geringerer Helligkeitsunterschiede verringert werden.

Bevorzugt ist das Indirektlichtelement mit Hochleistungs-Leuchtmitteln, insbesondere Hochleistungs-LED's bestückt, wobei die dabei auftretende Wärme über eine rückseitig vorgesehene kompakte Kühleinheit abgeführt werden kann, und zwar so, dass dabei die das Direktlicht erzeugende Einheit in keiner Weise störend beeinflusst wird.

Die Direktlichterzeugung in dem vorzugsweise flach und rechteckig ausgeführten Gehäuse erfolgt bevorzugt mittels einer Vielzahl von flächig auf einem entsprechenden Trägerelement verteilt angeordneten LED's, die jeweils für sich nur wenig Abwärme erzeugen und in ihrer Gesamtheit im Regelfall einen Leistungsverbrauch von insgesamt weniger als etwa 50 Watt aufweisen.

Demgemäß kann beispielsweise ein schwenkbares Indirektlichtelement, ausgestattet mit Hochleitungs-LED's, einen Leistungsverbrauch von etwa 100 Watt besitzen, während das im Vergleich zum Indirektlichtelement ein Mehrfaches an Lichtabstrahlfläche aufweisende Direktlichtelement in Verbindung mit den dort eingesetzten LED's einen Leistungsverbrauch von etwa 20 bis 35 Watt besitzt.

Wesentlich ist stets, dass durch die Gestaltung und Anordnung von Direktlichtelement und Indirektlichtelement sichergestellt wird, dass die jeweils zu beleuchtende Arbeitsfläche im Einstrahlbereich von sowohl Direktlicht als auch von Indirektlicht gelegen ist und das Indirektlicht, das über Streulichtreflexion an der jeweiligen Raumdecke auf die Arbeitsfläche trifft, aufgrund der für das Indirektlichtelement gewählten Lichtleistung stets einen wesentlichen Beitrag zur Ausleuchtung der Arbeitsfläche liefert. Die Schwenkbarkeit des starken Indirektlichtanteils ermöglicht eine entsprechende Optimierung, insbesondere auch eine Einstellung der Aufteilung zwischen Arbeitslicht und Raumlicht.

Bevorzugt ist für den Direktlichtanteil und den Indirektlichtanteil eine getrennte Leistungsregelung vorgesehen, wobei die Regelung des Indirektlichts insbesondere über Sensoren in Abhängigkeit vom jeweiligen Tageslicht erfolgt, während das Direktlicht vorzugsweise manuell einstell- bzw. regelbar ist. Während somit der jeweilige Benutzer das Direktlicht selbst regeln kann, wird der Indirektlichtanteil, d.h. der leistungsstarke Anteil in Abhängigkeit vom Tageslicht geregelt.

Eine Ausführungsform der Erfindung zeichnet sich dadurch aus, dass das schwenkbare Indirektlichtelement flachquaderförmig mit rückseitig angesetzten Kühlrippen ausgebildet ist und zumindest im Wesentlichen die gleiche Breite aufweist wie das dem Direktlicht zugeordnete Flachgehäuse, und dass die Länge des Indirektlichtelements weniger als ein Viertel der Länge des Flachgehäuses beträgt, wobei das Flachgehäuse insbesondere in ein den Leuchtmitteln zugeordneten Basisteil und ein der Direktlicht-Austrittsfläche zugeordneten Rahmenteil unterteilt und zwischen Basisteil und Rahmenteil ein als transparentes Lichtsammel- und Führungsprofil ausgebildetes Zwischenelement zur Schaffung eines bezüglich der Lichtaustrittsfläche beabstandeten Lichtbandes vorgesehen ist. Das Lichtband kann auch als Logoträger Verwendung finden.

Das aus transparentem Material bestehende Lichtsammel- und Führungsprofil umfasst einen im Einstrahlbereich der Leuchtmittel gelegenen inneren Lichtsammelbereich und einen äußeren, insbesondere flächenbündig mit dem Gehäuse und/oder Rahmenteilen endenden oder überstehenden Lichtabstrahlbereich.

Bei einer weiteren Ausführungsform der Erfindung ist der obere Endbereich des Trägerteils abgewickelt und geht in zwei zueinander parallele, horizontale Tragrahmen über, zwischen denen das Basisteil des Gehäuses ausgebildet ist, während das Rahmenteil des Gehäuses mit seinem Lichtsammel- und Führungsprofil an den unteren Tragrahmen angrenzt und ein überstehender Rand des unteren Tragrahmens als Reflektor ausgebildet ist.

Das als Hohlprofil ausgebildete Trägerteil dient bevorzugt zur Aufnahme von Elektronikkomponenten, die in den Trägerteil übereinander gestapelt angeordnet sind. Bei der im Regelfall in Form von Leuchteneinheit, Trägerteil bzw. Stativrohr und Fußteil gelieferten Leuchte wird die Leuchteneinheit bevorzugt auf das Stativrohr aufgesteckt und dabei eine mechanische und elektrische Verbindung realisiert, die zweckmäßigerweise noch mittels Schrauben fixiert wird.

Das die Direktlichtleuchte und die schwenkbar gelagerte Indirektlichtleuchte tragende Stativrohr oder Trägerteil ist randbündig und insbesondere mittensymmetrisch mit einem plattenförmigen Fußteil verbunden, wobei im Bereich des Übergangs von Trägerteil zum Fußteil beiderseits des Fußteils jeweils eine Transportrolle drehbar am Trägerteil gelagert ist, deren Bodenaufstandsfläche gleich der Bodenaufstandsfläche des Fußteils oder etwas darüber gelegen ist. Auf diese Weise kann ein sehr flaches, zum Unterschieben unter Büromöbelcontainer geeignetes Fußteil von stabiler und entsprechend großer Standfläche verwendet und gleichzeitig gewährleistet werden, dass die gesamte Leuchte durch leichtes Ankippen nur noch auf dem Rollenpaar abgestützt ist und damit in einer mehr oder weniger großen Schräglage zum jeweiligen Arbeitsplatz gerollt und dort genau positioniert werden kann.

Bevorzugt sind die beiden Transportrollen über eine gemeinsame Achse zu einer mit der Rückseite des Trägerteils verschraubbaren Einheit zusammengefasst.

Weitere Einzelheiten der Erfindung sind in Unteransprüchen angegeben und in der nachfolgenden Beschreibung von Ausführungsbeispielen unter Bezugnahme auf die Zeichnung erläutert; in der Zeichnung zeigt:
- Fig. 1: eine schematische Darstellung einer erfindungsgemäßen Standleuchte und ihres Wirkungsprinzips,
- Fig. 2: eine Darstellung des Kopfteils einer Ausführungsform der Erfindung in Form einer Schrägansicht,
- Fig. 3: eine schematische Teildarstellung zur Erläuterung des Innenaufbaus der Direktlichtleuchte nach Fig. 2,
- Fig. 4: eine schematische Teildarstellung des Innenaufbaus einer Direktlichtleuchte in Form einer weiteren Variante der Ausführungsform nach Fig. 2,
- Fig. 5: eine perspektivische Teilansicht einer Ausführungsvariante einer Leuchteneinheit der erfindungsgemäßen Standleuchte,
- Fig. 6.: eine Gesamt-Schrägansicht einer Standleuchte mit der Leuchteneinheit nach Fig. 5,
- Fig. 7: eine schematische Teildarstellung einer bevorzugten Ausführungsform eines Fußteils der Standleuchte nach der Erfindung, und
- Fig. 8: eine Rückansicht des Fußteils nach Fig. 7.

Fig. 1 zeigt eine mit dem allgemeinen Bezugszeichen 1 gekennzeichnete Standleuchte mit einem rechteckigen Flachgehäuse 2 mit einer bevorzugt aus einem Mikro-Prismatikmaterial bestehenden Direktlichtaustrittsfläche 3, wobei dieses Flachgehäuse 2 über einen Außenrahmen mit dem oberen Ende eines einen Standfuß 5 aufweisenden Trägerteils 4 verbunden ist.

Relativ zum Flachgehäuse schwenkbar am oberen Ende des Trägerteils 4 gelagert ist ein Indirektlichtelement 6 mit einer Lichtaustrittsfläche 7 vorgesehen, die mit der Direktlichtaustrittsfläche 3 einen stumpfen Winkel einschließt und Licht gegen die jeweilige Licht streuende Raumdecke 11 richtet.

In dem Flachgehäuse 2 können als Leuchtmittel zwar prinzipiell auch Leuchtstofflampen vorgesehen sein, aber bevorzugt werden als Leuchtmittel LED's verwendet, die in einer Vielzahl über eine entsprechende Trägerfläche verteilt angeordnet sind und eine gleichmäßige Leuchtdichte an der Direktlichtaustrittsfläche 3 gewährleisten. Da zur Direktlichterzeugung LED's mit vergleichsweise geringer Leistung verwendet werden können und die zur Direktlichterzeugung benötigte Gesamtleistung bei Verwendung von LED's im Regelfall weniger als 50 Watt beträgt und vorzugsweise im Bereich von 20 bis 40 Watt liegt, treten im Zusammenhang mit der Wärmeabführung keine Schwierigkeiten auf.

Im Gegensatz zu der Direktlichteinheit werden bei dem in seinen Abmessungen deutlich kleineren Indirektlichtelement bevorzugt Hochleistungs-LED's als Leuchtmittel verwendet, und aus diesem Grunde ist das Indirektlichtelement rückseitig mit einem Kühlblock 12 versehen, so dass die erhebliche entstehende Wärme abgeführt werden kann. Wesentlich ist dabei, dass durch die Trennung von Direktlichteinheit und Indirektlichteinheit die Wärmeabführung von dem leistungsstarken Indirektlichtelement 6 ohne störende Beeinflussung der Direktlichteinheit erfolgen kann.

Fig. 1 zeigt die Standleuchte 1 in ihrer Relativlage zu einem Arbeitstisch, dessen Arbeitsfläche 8 durch optimale Lenkung von beiden Lichtkomponenten, nämlich dem Direktlicht und dem Indirektlicht, optimal ausgeleuchtet werden kann. Dabei trägt das von der leistungsstarken, schwenkbar gelagerten Indirektlichteinheit 6 kommende Streulicht wesentlich zu dem auf der Arbeitstischfläche 8 zur Verfügung stehenden Gesamtlicht bei. Der nicht auf die Arbeitsfläche 8 auftreffende Teil des Indirektlichts trägt als Raumlicht vorteilhaft zur Gesamtraumaufhellung bei.

Bevorzugt wird für den Direktlichtanteil und den Indirektlichtanteil eine getrennte Leistungsregelung vorgesehen, und zwar dergestalt, dass die Regelung des Indirektlichts über vorzugsweise an dem Flachgehäuse 2 vorgesehene, die Arbeitsfläche 8 erfassende Sensoren 9 in Abhängigkeit vom jeweiligen Tageslicht erfolgt, während das Direktlicht insbesondere manuell über einen am Trägergestell 4 vorgesehenen Regler 10 vom Benutzer der Standleuchte direkt eingestellt werden kann.

Fig. 2 zeigt eine bevorzugte Ausführungsform einer Standleuchte nach der Erfindung, bei der die als rechteckiges Flachgehäuse 2 ausgeführte Direktlichtquelle von einem zur Aufnahme der Leuchtmittel bestimmten Basisteil 13 und einem die Mikroprismatik-Direktlichtaustrittsfläche 3 halternden Trägerteil 14 und einem dazwischen angeordneten Lichtband 16 besteht, das die Schlankheit des Leuchtenkörpers betont und diesem Leuchtenkörper auch ein charakteristisches Aussehen verleiht.

Über eine Schwenkverbindung 23 ist mit dem Trägerteil 4 getrennt vom Direktlichtteil das Indirektlichtelement 6 verbunden, das mit leistungsstarken LED's bestückt ist und zur Abführung der im Betrieb auftretenden erheblichen Wärme rückseitig mit einem-Kühlblock 12 versehen ist. Während in dem dargestellten Ausführungsbeispiel die Breite des Indirektlichtelements 6 der Breite des großflächigen Direktlichtelements entspricht, beträgt seine Länge nur einen Bruchteil des Direktlichtelements.

Die schematische Teildarstellung nach Fig. 3 verdeutlicht in vergrößerter Darstellung den prinzipiellen Aufbau einer bevorzugten Ausgestaltung des Direktlichtteils der erfindungsgemäßen Standleuchte. In einem flachwannenförmigen, mit dem Trägerteil 4 verbundenen Basisteil 13 sind die Leuchtmittel in Form einer Vielzahl von auf einer Trägerfläche 5 angebrachten LED's vorgesehen, und dieses Basisteil 13 ist über ein integriertes Lichtsammel- und Führungsprofil 15 mit einem Abdeck- und Montagerahmen 27 lösbar verbunden, und zwar über ein Stützprofilteil 28, das über vorzugsweise transparente Verbindungselemente 21 mit dem sich in das Basisteil 13 erstreckenden Trägerelement 32 verbunden ist. Der vorzugsweise mit dem Stützprofilteil 28 durch Schnapp-Rastverbindungen gekoppelte Rahmen 27 trägt über einen abgewinkelten Trägerschenkel 29 die aus einem Mikro-Prismatikmaterial bestehende und vorzugsweise von einer Folie 26 bedeckte Direktlichtaustrittsfläche 3, deren Randbereich durch das Stützprofilteil 28 fixiert wird.

Die Verbindung von Basisteil 13 und Rahmenteil 14 erfolgt bevorzugt über so genannte Push/Push-Einheiten 23, die im Basisteil 13 vorgesehen sind und mit in diese eingreifenden Rastelementen 34 des Rahmenteils lösbar verbunden sind.

Das Lichtsammel- und Führungsprofil 15 setzt sich zusammen aus einem von einem Lichtleiter gebildeten Lichtsammelbereich 17 und einem sich daran anschließenden Streulichtelement bzw. Diffusor, das als Lichtabstrahlbereich 18 wirkt. Der Lichtsammelbereich 17 ist so gestaltet, dass er im Einfallbereich des von den Leuchtmitteln 24 kommenden Lichtes liegt, so dass der aufgenommene Lichtanteil innerhalb des mit innerer Totalreflexion arbeitenden Lichtleiters zu dem Diffusorelement 18 geleitet wird, von dem er nach außen als Indirektlicht abgegeben wird, das als charakteristisches Lichtband in Erscheinung tritt.

Die Darstellung nach Fig. 4 zeigt eine weitere Ausführungsform einer erfindungsgemäßen Leuchteneinheit, wie sie hinsichtlich des Grundprinzips bereits im Zusammenhang mit Fig. 3 erläutert wurde.

Im Grundgehäuse oder Basisteil 41 sind dabei wiederum die Leuchtmittel vorgesehen, die hier aus einer Mehrzahl von über eine Trägerfläche 25 verteilt angeordneten LEDs 24 bestehen. Außerdem sind in diesem Basisteil auch die zum Betrieb der Leuchte erforderlichen elektronischen Komponenten untergebracht.

Das mit dem Basisteil 41 lösbar verbundene Rahmenteil 42 umfasst wiederum die in einem umlaufenden Rahmen gehalterte Prismatikfläche 3 sowie das Lichtsammel- und Führungsprofil in Form eines bevorzugt koextrudierten Lichtsammelbereichs 17 und eines als Diffusor ausgebildeten Lichtabstrahlbereichs 18, wobei dieses Lichtsammel- und Führungsprofil mit einem umlaufenden Trägerprofil 32 verbunden ist, das in das Basisteil oder Grundgehäuse 41 eingreift und mit diesem kuppelbar oder verschraubbar ist. Die lösbare Verbindung zwischen Basisteil und Rahmenteil kann grundsätzlich in beliebiger Weise, aber auch unter Verwendung so genannter Push/Push-Einheiten erfolgen, wobei in diesem Falle zur definierten Vorgabe der Relativlage von Basisteil und Rahmenteil zwischen dem Trägerprofilteil 32 und dem Gehäuseboden ein eine Vorspannung erzeugendes elastisches Element 47 vorgesehen sein kann.

Konstruktiv unterscheidet sich die Ausführungsform nach Fig. 4 von der Ausführungsform nach Fig. 3 im Wesentlichen durch eine abgewandelte Ausgestaltung des aus diffusem Material bestehenden Bereichs 18 des Lichtsammel- und Führungsprofils, das mit dem beispielsweise aus klarem Pleximaterial bestehenden Lichtsammelbereich 17 koextrudiert wird. Das Diffusorteil 18 weist einen sich in Richtung der Prismatikfläche 3 erstreckenden Stütz- und Trägerschenkel 35 auf, dessen freies Ende an der Prismatikfläche 3 anliegt und der außenseitig eine umlaufende Rastnut 37 aufweist, welche zur Aufnahme von Rastfederelementen 36 dient, die innenseitig an einem Abdeckschenkel 27 des Abdeck- und Montagerahmens vorgesehen sind, der über den abgewinkelten Schenkel 29 die Prismatikfläche 3 trägt.

Aufgrund dieser Ausgestaltung kann der Abdeck- und Montagerahmen zusammen mit der Prismatikfläche durch einen Aufschnappvorgang an dem umlaufenden Stütz- und Trägerschenkel 35 befestigt werden. Voraussetzung dafür ist, dass vorher das Lichtsammel- und Führungsprofil mit dem Trägerprofil-Gehäuseteil 32 zu einer Einheit zusammengefasst worden ist. Dies geschieht bei dieser Ausführungsform durch Nutzung einer umlaufenden Aufnahmenut 38 für das abgewinkelte Ende 39 des Trägerprofilteils 32, wobei diese Aufnahmenut 38 durch einen an das Diffusorteil 18 einstückig angeformten Halteschenkel 40 in Verbindung mit dem dazu parallel verlaufenden Lichtleiterelement 17 gebildet wird.

Im Rahmen der Fertigung der erfindungsgemäßen Leuchteneinheit werden Lichtsammel- und Führungsprofile auf die abgewinkelten Endbereiche 39 des Trägerprofilteils 32 aufgesteckt und an den Gehrungsecken miteinander verklebt, wobei die Aufnahmenut 38 so dimensioniert ist, dass unterschiedliche Wärmedehnungen von Kunststoffmaterial und Metall ausgeglichen werden können.

Anstelle der in Fig. 4 gezeigten Verbindung zwischen dem Lichtsammel- und Führungsprofil und dem Trägerprofilteil 32 einerseits und der Prismatikfläche 3 andererseits, kann auch ein Lichtsammel- und Führungsprofil so gestaltet werden, dass das Trägerprofilteil mit einem abgewinkelten Ende in eine entsprechende Aufnahmenut eingreift und das in Fig. 3 gezeigte Stützprofilteil 28 ein abgewinkeltes, ebenfalls in eine entsprechende Ausnehmung eingreifendes Ende besitzt, so dass eine bolzenfreie Gesamtverbindung realisiert wird, wobei die Ausnehmungen und die in diese eingreifenden abgewinkelten Enden parallel zueinander und parallel zur Längserstreckung des Lichtsammelbereichs 17 gelegen sind.

Fig. 5 zeigt eine weitere Ausführungsform der Erfindung, bei der der obere Endbereich des Trägerteils 4 abgewinkelt ist und in zwei zueinander parallele, vorzugsweise im Wesentlichen horizontale Tragrahmen 19, 20 übergeht, zwischen denen das Basisteil 13 des Gehäuses, das die Leuchtmittel aufnimmt, ausgebildet ist. Das charakteristische, anhand von Fig. 3 bereits erläuterte Lichtband 16 grenzt unmittelbar an den unteren Tragrahmen 20 an, dessen dem Lichtband 16 zugewandte Fläche bevorzugt als Reflektor 21 gestaltet ist.

Das Indirektlichtelement 6 mit Kühlblock 20 ist wiederum schwenkbar gelagert, so dass eine flexible Indirekt-Lichtführung möglich ist.

Die für die Standleuchte erforderlichen elektronischen Komponenten sind in dem als Hohlprofil ausgeführten Trägerteil 14 untergebracht, aus dem alle erforderlichen Leitungen verdeckt zu den Leuchteinheiten geführt werden können.

Fig. 6 zeigt die bereits anhand von Fig. 5 geschilderte Standleuchte in ihrer Gesamtheit in Verbindung mit einem Fahrgestell 22, das es ermöglicht, die Standleuchte wie einen Bürostuhl zu verfahren. Das gemäß dieser Ausführungsform zweiarmige Fahrgestell 22 mit feststellbaren Rollen kann dem Trägerteil 4 zugeordnet eine dritte Rolle aufweisen, jedoch kann alternativ anstelle der dritten Rolle auch ein Gleiter mit dem Trägerteil 4 verbunden sein.

Fig. 7 zeigt in einer schematischen Teil-Seitenansicht ein mit dem Stativ bzw. Trägerteil 4 verbundenes plattenförmiges Fußteil 43, das unterseitig mit mehreren Gleitern 44 versehen ist. Das mit dem Trägerteil 4 vorzugsweise verschraubbare Fußteil erstreckt sich bezogen auf das Trägerteil 4 in gleicher Richtung wie die am oberen Ende des Trägerteils 4 vorgesehene Leuchteneinheit und besitzt vorzugsweise die Form einer etwa rechteckigen Platte, mit der das Trägerteil 4 randbündig und mittensymmetrisch verbunden ist. Die flache Platte des Fußteils ist in ihrer Größe so dimensioniert, dass eine hohe Standsicherheit der Leuchte gewährleistet ist.

Um einen einfachen Transport und eine genaue Lagepositionierung der relativ schweren Standleuchte zu gewährleisten, ist außenseitig im Bereich des Übergangs vom Trägerteil 4 zum Fußteil 43 ein Transportrollenpaar 45 vorgesehen, wobei jeweils eine Rolle seitlich angrenzend an das Trägerteil 4 gelagert ist, und zwar derart, dass die Bodenaufstandsfläche der Transportrollen 45 gleich der Bodenaufstandsfläche des Fußteils ist oder etwas darüber gelegen ist. Während die Stehleuchte im Normalzustand auf dem Fußteil 43 abgestützt ist, treten die Transportrollen 24 dann in Funktion, wenn die Standleuchte leicht angekippt und dadurch allein auf den Transportrollen abgestützt wird. In diesem leicht gekippten Zustand kann die Standleuchte problemlos zum jeweiligen Aufstellort gerollt und punktgenau positioniert werden, wobei die flache Platte des Fußteils 43 auch unterhalb von Rollcontainern und dergleichen Platz findet.

Die Rückansicht nach Fig. 8 zeigt eine bevorzugte Ausführungsform, bei der die beiden Tragrollen 45 über eine gemeinsame Trägerachse zu einer Ankoppeleinheit 46 zusammengefasst sind, die mit der Rückseite des Trägerteils 4 verschraubbar ist und im verschraubten Zustand die geforderten Relativlagen der Aufstandsflächen von Transportrollen 44 und Fußteil 43 gewährleistet sind.

### Bezugszeichenliste

- 1: Standleuchte
- 2: Flachgehäuse
- 3: Direktlichtaustrittsfläche
- 4: Trägerteil, Stativrohr
- 5: Standfuß
- 6: Indirektlichtelement
- 7: Lichtaustrittsfläche im Direktlichtelement
- 8: Arbeitstischfläche
- 9: Sensor
- 10: Regler
- 11: Decke
- 12: Kühlblock
- 13: Basisteil
- 14: Rahmenteil
- 15: Lichtsammel- und Führungsprofil (Zwischenelement)
- 16: Lichtband
- 17: Lichtsammelbereich
- 18: Lichtabstrahlbereich
- 19: oberer Tragrahmen
- 20: unterer Tragrahmen
- 21: Reflektor
- 22: Fahrgestell
- 23: Schwenkverbindung
- 24: LED's
- 25: Trägerfläche
- 26: Folie
- 27: Abdeck- und Montagerahmen
- 28: Stützprofilteil
- 29: Trägerschenkel
- 30: Stütz- und Befestigungsfläche
- 31: Verbindungselement
- 32: Trägerprofilteil
- 33: Push/Push-Einheit
- 34: Rastelement
- 35: Stütz- und Trägerschenkel
- 36: Rastfeder
- 37: Rastnut
- 38: Aufnahmenut
- 39: abgewinkeltes Ende
- 40: Halteschenkel
- 41: Basisteil, Grundgehäuse
- 42: Rahmenteil
- 43: Fußteil, Platte
- 44: Gleiter
- 45: Tragrolle
- 46: Ankoppeleinheit
- 47: elastisches Element

## Patentansprüche

1. Standleuchte, insbesondere für Arbeitstische, mit einem insbesondere rechteckigen Flachgehäuse (2) zur Aufnahme einer Mehrzahl von vorzugsweise in einer Ebene gelegenen Leuchtmitteln und einer eine zumindest im Wesentlichen horizontale, raumseitige Direktlichtfläche (3) bildenden, im Gehäuse gehalterten Streulichtfläche in Form einer Mikro-Prismatikfläche oder einer satinierten oder opalen Fläche sowie einem mit dem Außenumfang des Gehäuses (2) verbundenen, einen Standfuß (5) aufweisenden Trägerteil (4), das mit einem Indirektlichtelement (6) verbunden ist, wobei das von der Indirektlichtfläche (7) abgestrahlte Licht gegen die Raumdecke (11) gerichtet ist und die dem Indirektlichtelement (6) zugeordnete Lichtleistung ein Mehrfaches der für eine Norm-Arbeitsplatzbeleuchtung vorgesehenen Direktlichtleistung beträgt,
**dadurch gekennzeichnet,**
**dass** das Indirektlichtelement (6) mit dem oberen Endbereich des Trägerteils (4) in Höhe des Flachgehäuses (2) schwenkbar verbunden ist, und
die Lichtabstrahlfläche (7) des Indirektlichtelements (6) mit der Direktlichtfläche (3) einen einstellbaren stumpfen Winkel einschließt, und
**dass** das Indirektlichtelement (6) mit Hochleistungs-Leuchtmitteln, insbesondere Hochleistungs-LEDs, bestückt und rückseitig mit einer Kühleinheit versehen ist.

2. Standleuchte nach Anspruch 1,
**dadurch gekennzeichnet,**
**dass** zur Direktlichterzeugung als Leuchtmittel eine Vielzahl von flächig verteilt angeordneten, breit abstrahlenden LED's und/oder Leuchtstofflampen mit einem Gesamtleistungsverbrauch von insbesondere kleiner 50 Watt vorgesehen sind.

3. Standleuchte nach Anspruch 1 oder 2, ,
**dadurch gekennzeichnet,**
**dass** eine der Direktlichtfläche (3) zugeordnete Arbeitstischfläche (8) im Einstrahlbereich von sowohl Direktlicht als auch von Indirektlicht gelegen und eine getrennte Leistungsregelung für Direkt- und Indirektlicht vorgesehen ist.

4. Standleuchte nach Anspruch3,
**dadurch gekennzeichnet,**
**dass** die Regelung des Indirektlichts über Sensoren (9), insbesondere in Abhängigkeit vom Tageslicht, erfolgt und das Direktlicht manuell regelbar ist.

5. Standleuchte nach einem der vorhergehenden Ansprüche,
**dadurch gekennzeichnet,**
**dass** das schwenkbare Indirektlichtelement (6) flachquaderförmig mit rückseitig angesetzten Kühlrippen ausgebildet ist und zumindest im Wesentlichen die gleiche Breite aufweist wie das dem Direktlicht zugeordnete Flachgehäuse (2), und dass die Länge des Indirektlichtelements (6) weniger als ein Viertel der Länge des Flachgehäuses (2) beträgt.

6. Standleuchte nach einem der vorhergehenden Ansprüche,
**dadurch gekennzeichnet,**
**dass** das Flachgehäuse (2) in ein den Leuchtmitteln zugeordneten Basisteil (13) und ein der Direktlicht-Austrittsfläche (3) zugeordneten Rahmenteil (14) unterteilt und zwischen Basisteil (13) und Rahmenteil (14) ein als transparentes Lichtsammel- und Führungsprofil ausgebildetes Zwischenelement (15) zur Schaffung eines bezüglich der Lichtaustrittsfläche (3) beabstandeten Lichtbandes (16) vorgesehen ist.

7. Standleuchte nach Anspruch 6,
**dadurch gekennzeichnet,**
**dass** das aus transparenten Materialien bestehende Lichtsammel- und Führungsprofil (15) einen im Einstrahlbereich der Leuchtmittel gelegenen inneren Sammelbereich (17) und einen äußeren, insbesondere flächenbündig mit dem Gehäuse und/oder Rahmenteilen endenden oder überstehenden Lichtabstrahlbereich (18) umfasst.

8. Standleuchte nach Anspruch 7,
**dadurch gekennzeichnet,**
**dass** der Lichtsammelbereich (17) von einem Lichtleiter und der Lichtabstrahlbereich (18) von einem Diffusor gebildet sind und beide transparente Materialien vorzugsweise als einheitliches Profilteil koextrudiert sind.

9. Standleuchte nach einem der vorhergehenden Ansprüche,
**dadurch gekennzeichnet,**
**dass** der obere Endbereich des Trägerteils (4) abgewinkelt ist und in zwei zueinander parallele, horizontale Tragrahmen (19, 20) übergeht, zwischen denen das Basisteil (13) des Gehäuses ausgebildet ist, und dass das Rahmenteil (14) des Gehäuses mit seinem Lichtsammel- und Führungsprofil (15) an den unteren Tragrahmen (20) angrenzt.

10. Standleuchte nach Anspruch 9,
**dadurch gekennzeichnet,**
**dass** ein überstehender Rand des unteren Tragrahmens als Reflektor (21) ausgebildet ist.

11. Standleuchte nach einem der vorhergehenden Ansprüche,
**dadurch gekennzeichnet,**
**dass** der Innenraum des Trägerteils (4) zur Aufnahme von Elektronikkomponenten in Stapelform ausgebildet und dass das Trägerteil (1) über eine mechanisch/ elektrische Steckverbindung mit dem Leuchtenteil kuppelbar ist.

12. Standleuchte nach Anspruch 11,
**dadurch gekennzeichnet,**
**dass** das vorzugsweise als ein im Querschnitt rechteckiges Stativrohr ausgebildete Trägerteil (4) bodenseitig randbündig und vorzugsweise mittensymmetrisch mit einem plattenförmigen Fußteil (43) verbunden ist, und dass im Bereich des Übergangs vom Trägerteil (4) zum Fußteil (43) beiderseits des Fußteils (43) jeweils eine Transportrolle (45) drehbar am Trägerteil (4) gelagert ist, wobei die Bodenaufstandsfläche der Transportrollen (45) gleich der Bodenaufstandsfläche des Fußteils (43) oder etwas drüber gelegen ist.

13. Standleuchte nach Anspruch 12,
**dadurch gekennzeichnet,**
**dass** die beiden Tragrollen (45) über eine gemeinsame Trägerachse zu einer mit der Rückseite des Trägerteils schraubbaren Ankoppeleinheit (46) zusammengefasst sind.

## Claims

1. A floor lamp, in particular for desks, having a flat housing (2), in particular a rectangular flat housing, for receiving a plurality of illuminants, preferably disposed in one plane, and having a scattered light surface in the form of a microprismatic surface or of a satinated or matt surface forming an at least substantially horizontal direct light surface (3) at the room side and being held in the housing as well as having a carrier part (4) which is connected to the outer periphery of the housing (2), which has a base (5) and which is connected to an indirect light element (6), wherein the light emitted by the indirect light surface (7) is directed toward the room ceiling (11) and the light power associated with the indirect light element (6) amounts to a multiple of the direct light power provided for workplace lighting according to a standard,
**characterised in that**
the indirect light element (6) is pivotably connected to the upper end region of the carrier part (4) at the height of the flat housing (2); and **in that** the light emission surface (7) of the indirect light element (6) includes an adjustable obtuse angle with the direct light surface (3); and
**in that** the indirect light element (6) is fitted with high-performance illuminants, in particular high-performance LEDs, and is provided with a cooling unit at the rear side.

2. A floor lamp in accordance with claim 1,
**characterised in that**
a plurality of LEDs and/or fluorescent lamps having a total power consumption of in particular less than 50 watts are provided as illuminants for direct light generation and are arranged in an areal distribution and have a wide emission.

3. A floor lamp in accordance with claim 1 or claim 2, **characterised in that**
a desk surface (8) associated with the direct light surface (3) is disposed in the irradiation region of both direct light and indirect light; and **in that** a separate power regulation is provided for direct light and for indirect light.

4. A floor lamp in accordance with claim 3,
**characterised in that**
the regulation of the indirect light takes place via sensors (9), in particular in dependence on the daylight; and **in that** the direct light can be manually regulated.

5. A floor lamp in accordance with any one of the preceding claims, **characterised in that**
the pivotable indirect light element (6) is configured in flat parallelepiped shape with cooling ribs attached at the rear side and has at least substantially the same width as the flat housing (2) associated with the direct light; and **in that** the length of the indirect light element (6) amounts to less than a quarter of the length of the flat housing (2).

6. A floor lamp in accordance with any one of the preceding claims, **characterised in that**
the flat housing (2) is divided into a base part (13) associated with the illuminants and a mount part (14) associated with the direct light exit surface (3) and an intermediate element (15) configured as a transparent light collection and guide section is provided between the base part (13) and the mount part (14) for producing a light strip spaced apart with respect to the light exit surface (3).

7. A floor lamp in accordance with claim 6,
**characterised in that**
the light collection and guide section (15) composed of transparent materials comprises an inner collection region (17) disposed in the irradiation region of the illuminants and an outer light emission region (18) which in particular ends at or projects beyond the housing and/or mount parts in an areal flush manner.

8. A floor lamp in accordance with claim 7,
**characterised in that**
the light collection region (17) is formed by a light conductor and the light emission region (18) is formed by a diffuser and both transparent materials are preferably coextruded as a uniform section part.

9. A floor lamp in accordance with any one of the preceding claims, **characterised in that**
the upper end region of the carrier part (4) is angled and merges into two mutually parallel, horizontal carrier mounts (19, 20) between which the base part (13) of the housing is formed; and **in that** the light collection and guide section (15) of the mount part (14) of the housing adjoins the lower carrier mount (20).

10. A floor lamp in accordance with claim 9,
**characterised in that**
a projecting margin of the lower carrier mount is configured as a reflector (21).

11. A floor lamp in accordance with any one of the preceding claims, **characterised in that**
the inner space of the carrier part (4) is configured for receiving electronic components in stack form; and **in that** the carrier part (1) can be coupled to the illuminant part via a mechanical/electrical plug-in connection.

12. A floor lamp in accordance with claim 11,
**characterised in that**
the carrier part (4), which is preferably configured as a tripod rectangular in cross-section, is connected to a plate-like base part (43) at the floor side in a marginally flush and preferably centrally symmetrical manner; and **in that** a respective transport roller (45) is rotatably supported at the carrier part (4) in the region of the transition from the carrier part (4) to the base part (43) at both sides of the base part (43), with the floor contact surface of the transport rollers (45) being disposed equal to the floor contact surface of the base part (43) or a little above it.

13. A floor lamp in accordance with claim 12,
**characterised in that**
the two carrier rollers (45) are combined via a common carrier axis to form a coupling unit (46) which can be screwed to the rear side of the carrier part.

## Revendications

1. Lampe sur pied, en particulier pour table de travail, comprenant un boîtier plat (2) en particulier rectangulaire pour recevoir une pluralité d'agents lumineux disposés de préférence dans un plan, et une surface à lumière diffuse retenue dans le boîtier et formant une surface à lumière directe au moins sensiblement horizontale du côté de la pièce, sous la forme d'une surface à microprismes ou d'une surface satinée ou opale, ainsi qu'une partie portante (4) reliée avec la périphérie extérieure du boîtier (2) et comportant un pied vertical (5), qui est reliée avec un élément à lumière indirecte (6), de sorte que la lumière rayonnée depuis la surface à lumière indirecte (7) est orientée vers le plafond (11) de la pièce et la puissance lumineuse associée à l'élément à lumière indirecte (6) s'élève à un multiple de la puissance de lumière directe prévue pour un éclairage normalisé d'une place de travail,
**caractérisée en ce que**
l'élément à lumière indirecte (6) est relié de manière capable de pivoter avec la région d'extrémité supérieure de la partie portante (4) à la hauteur du boîtier plat (2), et
la surface de rayonnement de lumière (7) de l'élément à lumière indirecte (6) forme avec la surface à lumière directe (3) un angle obtus réglable, et
**en ce que** l'élément à lumière indirecte (6) est équipé d'agents lumineux à haute puissance, en particulier de diodes électroluminescentes à haute puissance, et est doté d'une unité de refroidissement sur le côté postérieur.

2. Lampe sur pied selon la revendication 1,
**caractérisée en ce que** pour la production de lumière directe il est prévu à titre d'agents lumineux une pluralité de diodes électroluminescentes et/ou de lampes fluorescentes agencées de façon répartie en surface et avec un rayonnement large, avec une consommation de puissance totale en particulier inférieur à 50 W.

3. Lampe sur pied selon la revendication 1 ou 2,
**caractérisée en ce qu'**une surface (8) du plan de travail associée à la surface de lumière directe (3) se trouve dans la zone de rayonnement aussi bien de la lumière directe que de la lumière indirecte, et **en ce qu'**il est prévu un réglage de puissance séparé pour la lumière directe et pour la lumière indirecte.

4. Lampe sur pied selon la revendication 3,
**caractérisée en ce que** le réglage de la lumière indirecte a lieu via des capteurs (9), en particulier en fonction de la lumière diurne, et la lumière directe est susceptible d'être réglée manuellement.

5. Lampe sur pied selon l'une des revendications précédentes, **caractérisée en ce que** l'élément à lumière indirecte (6) capable de pivoter est réalisé sous la forme d'un parallélépipède aplati avec des nervures de refroidissement rapportées du côté postérieur, et présente au moins sensiblement la même largeur que le boîtier plat (2) associé à la lumière directe, et **en ce que** la longueur de l'élément à lumière indirecte (6) s'élève à moins d'un quart de la longueur du boîtier plat (2).

6. Lampe sur pied selon l'une des revendications précédentes, **caractérisée en ce que** le boîtier plat (2) est subdivisé en une partie de base (13) associée aux agents lumineux et en une partie de cadre (14) associée à la surface de sortie de lumière directe (3), et **en ce qu'**il est prévu entre la partie de base (13) et la partie de cadre (14) un élément intermédiaire (15) réalisé comme un profilé transparent de collecte et de guidage de lumière pour réaliser une bande lumineuse (16) à distance par rapport à la surface de sortie de lumière (3).

7. Lampe sur pied selon la revendication 6,
**caractérisée en ce que** le profilé de collecte et de guidage de lumière (15) réalisé en matériau transparent comprend une zone de collecte intérieure (17) disposée dans la zone de rayonnement des agents lumineux, et une zone de rayonnement de lumière (18) extérieure, qui se termine en particulier en affleurement avec la surface du boîtier et/ou avec des parties du cadre, ou bien en dépassement.

8. Lampe sur pied selon la revendication 7,
**caractérisée en ce que** la zone de collecte de lumière (17) est formée par un guide de lumière et la zone de rayonnement de lumière (18) est formée par un diffuseur, et les deux matériaux transparents sont de préférence coextrudés à la manière d'une pièce profilée unitaire.

9. Lampe sur pied selon l'une des revendications précédentes, **caractérisée en ce que** la zone d'extrémité supérieure de la partie portante (4) est repliée et se transforme en deux cadres portants (19, 20) horizontaux parallèles l'un à l'autre, entre lesquels est réalisée la partie de base (13) du boîtier, et **en ce que** la partie de cadre (14) du boîtier est adjacente au cadre portant inférieur (20) avec son profilé de collecte et de guidage de lumière (15).

10. Lampe sur pied selon la revendication 9,
**caractérisée en ce qu'**une bordure en dépassement du cadre portant inférieur est réalisée comme un réflecteur (21).

11. Lampe sur pied selon l'une des revendications précédentes, **caractérisée en ce que** le volume intérieur de la partie portante (4) est réalisé pour recevoir des composants électroniques sous la forme d'un empilement, et **en ce que** la partie portante (1) est susceptible d'être accouplée avec la partie d'éclairage via une liaison mécanique/électrique à enfichage.

12. Lampe sur pied selon la revendication 11, **caractérisée en ce que** la partie portante (4), réalisée de préférence comme un tube de statif à section rectangulaire, est reliée, du côté du sol, avec une partie de pied (43) en forme de plaque de manière à affleurer en bordure et de préférence à symétrie centrale, et **en ce que** dans la région de la transition de la partie portante (4) à la partie de pied (43), un galet de transport respectif (45) est monté rotatif sur la partie portante (4) des deux côtés de la partie de pied (43), et la surface d'appui au sol des galets de transport (45) est égale à la surface d'appui au sol de la partie de pied (43) ou légèrement au-dessus.

13. Lampe sur pied selon la revendication 12,
**caractérisée en ce que** les deux galets porteurs (45) sont regroupés via un axe portant commun en une unité d'accouplement (46) à visser avec le côté postérieur de la partie portante.
